# EUROPÄISCHE PATENTSCHRIFT

(11) **EP 1 865 272 B1**
(45) Veröffentlichungstag und Bekanntmachung des Hinweises auf die Patenterteilung: **18.09.2013**
(21) Anmeldenummer: 07009884.3
(22) Anmeldetag: 18.05.2007
(51) Int. Cl.: F24H 9/20

(54) **Wassererhitzer**
Water boiler
Chauffe-eau

(30) Priorität: 09.06.2006 DE 102006027269
(43) Veröffentlichungstag der Anmeldung: 12.12.2007
(73) Patentinhaber: Honeywell Technologies Sarl, 1180 Rolle (CH)
(72) Erfinder: Vegter, Derk, 7833BH Nieuw-Amsterdam (NL)
(74) Vertreter: Sturm, Christoph

(56) Entgegenhaltungen:
- EP-A- 1 063 475
- EP-A1- 0 361 333
- DE-A1- 19 954 967
- DE-A1-102005 005 679
- DE-C1- 10 132 682
- DE-U1-202005 016 820

## Beschreibung

Die Erfindung betrifft einen Wassererhitzer nach dem Oberbegriff des Anspruchs 1.

Aus der Praxis sind Wassererhitzer bekannt, bei welchen die zum Erhitzen des Wassers erforderliche Wärme von einem Gasbrenner des Wassererhitzers bereitgestellt wird. Dem Gasbrenner wird über eine Gasleitung ein Gasstrom zugeführt, wobei die Größe des Gasstroms über ein in die Gasleitung des Wassererhitzers integriertes Gasventil eingestellt werden kann. Bei aus der Praxis bekannten Wassererhitzern ist die Größe des dem Gasbrenner zugeführten Gasstroms proportional zur Größe des Wasserstroms des zu erhitzenden Wassers. In diesem Fall ist der dem Gasbrenner zugeführte Gasstrom um so größer, je größer der Wasserstrom des zu erhitzenden Wassers ist.

Um Wassererhitzer mit einer größeren Funktionalität bereitzustellen, ist es möglich, das in eine Gasleitung eines Wassererhitzers integrierte Gasventil, welches die Größe des dem Gasbrenner zugeführten Gasstroms bestimmt, mit Hilfe einer Steuerungseinrichtung zu regeln bzw. zu steuern, wobei ein Strom bzw. eine Spannung zum Betreiben der Steuerungseinrichtung von einem Generator bereitgestellt werden kann, der in eine Wasserleitung des Wassererhitzers integriert ist und aus der Strömungsenergie des zu erhitzenden Wassers Strom bzw. Spannung zum Betreiben der Steuerungseinrichtung generiert. Spannung bzw. Strom zum Betreiben der Steuerungseinrichtung wird nur dann bereitgestellt, wenn dem Wassererhitzer ein Wasserstrom zum Erhitzen zugeführt wird. Fließt hingegen kein Wasser durch den Wassererhitzer, so stellt der Generator auch keinen Strom bzw. keine Spannung zum Betreiben der Steuerungseinrichtung bereit.

Daher kann bei solchen Wassererhitzern z. B. eine Solltemperatur, auf die zu erhitzendes Wasser erwärmt werden soll, nur dann an der Steuerungseinrichtung eingestellt werden, wenn der Wassererhitzer von Wasser durchströmt ist.

Ein Wassererhitzer mit den Merkmalen des Oberbegriffs des Anspruchs 1 ist aus der EP 1 063 475 A2 bekannt.

Der vorliegenden Erfindung liegt das Problem zu Grunde, einen neuartigen Wassererhitzer zu schaffen, an dessen Steuerungseinrichtung auch dann Einstellungen vorgenommen werden können, wenn derselbe nicht von Wasser durchströmt ist. Dieses Problem wird durch einen Wassererhitzer mit den Merkmalen des Anspruchs 1 gelöst. Im Sinne der hier vorliegenden Erfindung umfasst der erfindungsgemäße Wassererhitzer eine Ladeschaltung für die aufladbare Batterie, wobei die Ladeschaltung die Batterie nur dann auflädt, wenn der von dem in die Wasserleitung des Wassererhitzers integrierten Generator bereitgestellte Strom größer als der zum Betrieb der Steuerungseinrichtung benötigte Strom ist. Es können an der Steuerungseinrichtung des Wassererhitzers auch dann Einstellungen vorgenommen werden, wenn derselbe nicht von Wasser durchströmt ist. Der hierzu erforderliche Strom wird von der Batterie bereitgestellt. Die Ladeschaltung für die Batterie stellt sicher, dass selbst dann, wenn die Batterie vollständig entleert oder kurzgeschlossen ist, der Betrieb der Steuerungseinrichtung und damit des Wassererhitzers nicht beeinträchtigt wird.

Nach einer vorteilhaften Weiterbildung der Erfindung umfasst die Ladeschaltung zumindest einen Transistor, einen Widerstand und vorzugsweise zwei Dioden, wobei eine Emitter-Basis-Schaltung eines Transistors in Reihe zu einer Zenerdiode oder einem als Zenerdiode wirkenden Shunt-Regler geschaltet ist, und wobei diese Reihenschaltung parallel zur Steuerungseinrichtung geschaltet ist. Eine Kollektor-Basis-Schaltung des Transistors ist ebenfalls in Reihe zur Zenerdiode bzw. Shunt-Regler geschaltet, wobei diese Reihenschaltung parallel zur aufladbaren Batterie geschaltet ist.

Bevorzugte Weiterbildungen der Erfindung ergeben sich aus den Unteransprüchen und der nachfolgenden Beschreibung. Nachfolgend wird ein Ausführungsbeispiel der Erfindung, ohne hierauf beschränkt zu sein, anhand der Zeichnung näher erläutert. In der Zeichnung zeigt:
- Fig. 1:: einen schematisierten Ausschnitt aus einem erfindungsgemäßen Wassererhitzer im Bereich einer Gleichrichterschaltung, einer Steuerungseinrichtung, einer aufladbaren Batterie und einer Ladeschaltung zum Laden einer aufladbaren Batterie.

Die hier vorliegende Erfindung betrifft einen im Detail nicht-dargestellten Wassererhitzer zum Erhitzen eines Wasserstroms ausgehend von einer Ist-Temperatur auf eine Soll-Temperatur, wobei die zum Erhitzen des Wassers erforderlichen Wärme von einem Gasbrenner bereitgestellt wird. Dem Gasbrenner des Wassererhitzers wird ein Gasstrom über eine Gasleitung des Wassererhitzers zugeführt. Ein zu erhitzender Wasserstrom wird dem Wassererhitzer über eine Wasserleitung desselben zugeführt. Die Größe des dem Gasbrenner zuzuführenden Gasstroms ist über ein in die Gasleitung des Wassererhitzers integriertes Gasventil einstellbar.

Der Wassererhitzer, insbesondere das in die Gasleitung desselben integrierte Gasventil, ist mit Hilfe einer Steuerungseinrichtung 10 modulierend steuerbar bzw. regelbar, wobei ein Strom zum Betreiben der Steuerungseinrichtung von einem als Stromquelle wirkenden Generator bereitgestellt wird, der in die Wasserleitung des Wassererhitzers integriert ist. Ein solcher Generator wird auch als Hydrogenerator bezeichnet und ist in Fig. 1 nicht dargestellt.

Der in die Wasserleitung integrierte Generator generiert aus der Strömungsenergie des zu erhitzenden Wassers einen Strom zum Betreiben der Steuerungseinrichtung, wobei es sich hierbei um einen Wechselstrom handelt.

Über eine Gleichrichterschaltung 11, an dessen Eingängen 12 und 13 der in die Wasserleitung integrierte Generator angeschlossen ist, ist der von demselben bereitgestellte Wechselstrom in einen Gleichstrom wandelbar, der zum Betreiben der Steuerungseinrichtung 10 dient.

Die Gleichrichterschaltung 11 umfasst im gezeigten Ausführungsbeispiel zwei Dioden 14 und 15 sowie zwei Kondensatoren 16 und 17, wobei ein erster Eingang 12 der Gleichrichterschaltung 11 zwischen den beiden Dioden 14 und 15 und ein zweiter Eingang 13 derselben zwischen den beiden Kondensatoren 16 und 17 angreift. Es sei darauf hingewiesen, dass die in Fig. 1 dargestellte Gleichrichterschaltung 11 lediglich rein exemplarisch ist und jede beliebige Gleichrichterschaltung verwendet werden kann.

Um auch dann, wenn von dem in die Wasserleitung des Wassererhitzers integrierten Generator kein Strom zum Betrieb der Steuerungseinrichtung 10 generiert wird, Einstellungen an der Steuerungseinrichtung 10 vornehmen zu können, ist derselben eine Batterie 18 zugeordnet, die als wiederaufladbare Batterie ausgeführt ist. Zwischen die Steuerungseinrichtung 10 und die Batterie 18 ist erfindungsgemäß eine Ladeschaltung 19 geschaltet, wobei die Ladeschaltung 19 die Batterie 18 nur dann auflädt, wenn der vom Generator generierte Strom größer als der zum Betrieb der Steuerungseinrichtung 10 benötigte Strom ist.

Die Ladeschaltung 19 stellt sicher, dass selbst dann, wenn die Batterie 18 vollständig entladen bzw. kurzgeschlossen ist, der Betrieb der Steuerungseinrichtung 10 nicht beeinträchtigt wird.

Im gezeigten Ausführungsbeispiel wird die Ladeschaltung 10 von einem Transistor 20, einem Widerstand 21 einer Diode 22 und einer Zenerdiode 23 gebildet, wobei anstelle der Zenerdiode 23 auch ein als Zenerdiode wirkender Shunt-Regler zum Einsatz kommen kann.

Der Transistor 20 ist im gezeigten Ausführungsbeispiel als PNP-Transistor ausgeführt, wobei eine Emitter-Basis-Schaltung zwischen dem Emitter E₂₀ und der Basis B₂₀ des Transistors 20 in Reihe zur Zenerdiode 23 geschaltet ist, und zwar derart, dass die Kathode der Zenerdiode 23 an der Basis B₂₀ des Transistors 20 angreift. Diese Reihenschaltung aus der Emitter-Basis-Schaltung des Transistors 20 und der Zenerdiode 23 ist parallel zur Steuerungseinrichtung 10 geschaltet. Parallel zur Emitter-Basis-Schaltung des Transistors 20 ist der Widerstand 21 geschaltet.

Gemäß Fig. 1 ist eine Kollektor-Basis-Schaltung des Transistors zwischen dem Kollektor C₂₀ und der Basis B₂₀ des Transistors 20 ebenfalls in Reihe zu der Zenerdiode 23 geschaltet, wobei diese Reihenschaltung aus der Kollektor-Basis-Schaltung des Transistors 20 und der Zenerdiode 23 parallel zur aufladbaren Batterie 18 geschaltet ist. Zwischen den Kollektor C₂₀ und die Batterie 18 ist dabei gemäß Fig. 1 die Diode 22 geschaltet, wobei die Diode 22 mit ihrer Anode am Kollektor C₂₀ des Transistors und mit ihrer Kathode an einem Pol, nämlich am Pluspol, der aufladbaren Batterie 18 angreift. Der Minuspol der Batterie 18 sowie die Anode der Zenerdiode 23 sind an ein Massepotential 24 geschaltet.

Die Ladeschaltung 19 für die aufladbare Batterie 18 funktioniert derart, dass dann, wenn von dem an die Eingänge 12 und 13 der Gleichrichterschaltung 11 angeschlossenen Generator ein größerer Strom generiert wird, als er zum Betrieb der Steuerungseinrichtung 10 benötigt wird, dieser überschüssige Strom den Transistor 20 öffnet, so dass der überschüssige Strom über den Kollektor C₂₀ des Transistors 20 und die Diode 22 der Batterie 18 zum Laden derselben zugeführt werden kann. Je größer der vom Generator bereitgestellte, überschüssige Strom ist, desto stärker öffnet der Transistor 20 und um so mehr Strom fließt in Richtung auf die Batterie 18. Hierdurch ist sichergestellt, dass selbst bei vollständig entladener Batterie 18 nur der Strom zum Aufladen derselben verwendet wird, der zum Betrieb der Steuerungseinrichtung 10 nicht benötigt und damit überschüssig ist.

Ist die Batterie 18 kurzgeschlossen, so schließt der Transistor 20, so dass auch in diesem Fall der Betrieb der Steuerungseinrichtung 10 nicht beeinträchtigt wird. Der zum Betrieb der Steuerungseinrichtung 10 vom Generator bereitgestellte Strom und damit die von demselben bereitgestellte Spannung ist demnach unabhängig vom Ladezustand der Batterie 18. Dann, wenn der Generator keinen Strom und damit keine Spannung zum Betrieb der Steuerungseinrichtung 10 generiert, kann die in der Batterie 18 gespeicherte elektrische Energie verwendet werden, um die Steuerungseinrichtung 10 zu betreiben und an derselben z. B. Einstellungen vorzunehmen.

### Bezugszeichenliste

- 10: Steuerungseinrichtung
- 11: Gleichrichterschaltung
- 12: Eingang
- 13: Eingang
- 14: Diode
- 15: Diode
- 16: Kondensator
- 17: Kondensator
- 18: Batterie
- 19: Ladeschaltung
- 20: Transistor
- 21: Widerstand
- 22: Diode
- 23: Zenerdiode
- 24: Massepotential

## Patentansprüche

1. Wassererhitzer, mit einem Gasbrenner zur Bereitstellung der zum Erhitzen des Wassers erforderlichen Wärme, wobei ein dem Gasbrenner zuzuführender Gasstrom über ein von einer Steuerungseinrichtung (10) regelbares bzw. steuerbares Gasventil einstellbar ist, wobei ein Strom zum Betreiben der Steuerungseinrichtung (10) von einem als Stromquelle wirkenden Generator bereitgestellt wird, der in eine Wasserleitung integriert ist und aus der Strömungsenergie des zu erhitzenden bzw. des erhitzten Wassers Strom zum Betreiben der Steuerungseinrichtung generiert, mit einer zwischen den Generator und die Steuerungseinrichtung (10) geschalteten Gleichrichterschaltung (11), um einen vom Generator erzeugten Wechselstrom in Gleichstrom zum Betreiben der Steuerungseinrichtung zu wandeln und um eine Batterie zu laden, **gekennzeichnet durch** eine Ladeschaltung (19) zum Laden der aufladbaren Batterie (18), wobei die Ladeschaltung (18) die Batterie (19) nur dann lädt, wenn der vom Generator generierte Strom größer als der zum Betrieb der Steuerungseinrichtung (10) benötigte Strom ist.

2. Wassererhitzer nach Anspruch 1, **dadurch gekennzeichnet, dass** die Ladeschaltung (19) zumindest einen Transistor (20), einen Widerstand (21) und vorzugsweise zwei Dioden (22, 23) umfasst, wobei eine Emitter-Basis-Schaltung eines Transistors (20) in Reihe zu einer Zenerdiode (23) oder einem als Zenerdiode wirkenden Shunt-Regler geschaltet ist, und wobei diese Reihenschaltung parallel zur Steuerungseinrichtung (10) geschaltet ist.

3. Wassererhitzer nach Anspruch 2, **dadurch gekennzeichnet, dass** die Kathode der Zenerdiode (23) mit der Basis des Transistors (20) verschaltet ist.

4. Wassererhitzer nach Anspruch 2 oder 3, **dadurch gekennzeichnet, dass** ein Widerstand (21) parallel zur Emitter-Basis-Schaltung des Transistors (20) geschaltet ist.

5. Wassererhitzer nach einem oder mehreren der Ansprüche 2 bis 4, **dadurch gekennzeichnet, dass** eine Kollektor-Basis-Schaltung des Transistors (20) in Reihe zu einer Zenerdiode (23) oder einem als Zenerdiode wirkenden Shunt-Regler geschaltet ist, wobei diese Reihenschaltung parallel zur Batterie (18) geschaltet ist.

6. Wassererhitzer nach Anspruch 5, **dadurch gekennzeichnet, dass** zwischen den Kollektor des Transistors (20) und die Batterie (18) eine Diode (22) derart geschaltet ist, dass die Anode der Diode (22) am Kollektor des Transistors (20) und die Kathode der Diode (22) an einem Pol der Batterie (18) angreift.

7. Wassererhitzer nach einem oder mehreren der Ansprüche 1 bis 6, **dadurch gekennzeichnet, dass** die Steuerungseinrichtung (10) das in die Gasleitung integrierte Gasventil modulierend steuert bzw. regelt.

## Claims

1. Water heater having a gas burner for providing the heat which is required for heating the water, wherein a gas stream which is supplied to the gas burner can be adjusted by means of a gas valve which can be subjected to open-loop or closed-loop control by a control device (10), wherein a current for operating the control device (10) is provided by a generator which acts as a current source and is integrated in a water line and generates current for operating the control device from the flow energy of the water which is to be or has been heated, having a rectifier circuit (11) which is connected between the generator and the control device (10) in order to convert an alternating current, which is generated by the generator, into a direct current for operating the control device and in order to charge a battery, **characterized by** a charging circuit (19) for charging the chargeable battery (18), wherein the charging circuit (18) charges the battery (19) only when the current which is generated by the generator is greater than the current which is required for operating the control device (10).

2. Water heater according to Claim 1, **characterized in that** the charging circuit (19) comprises at least a transistor (20), a resistor (21) and preferably two diodes (22, 23), wherein an emitter-base circuit of a transistor (20) is connected in series with a Zener diode (23) or a shunt controller which acts as a Zener diode, and wherein this series circuit is connected in parallel with the control device (10).

3. Water heater according to Claim 2, **characterized in that** the cathode of the Zener diode (23) is connected to the base of the transistor (20).

4. Water heater according to Claim 2 or 3, **characterized in that** a resistor (21) is connected in parallel with the emitter-base circuit of the transistor (20).

5. Water heater according to one or more of Claims 2 to 4, **characterized in that** a collector-base circuit of the transistor (20) is connected in series with a Zener diode (23) or a shunt controller which acts as a Zener diode, wherein this series circuit is connected in parallel with the battery (18).

6. Water heater according to Claim 5, **characterized in that** a diode (22) is connected between the collector of the transistor (20) and the battery (18) in such a way that the anode of the diode (22) acts on the collector of the transistor (20), and the cathode of the diode (22) acts on a pole of the battery (18).

7. Water heater according to one or more of Claims 1 to 6, **characterized in that** the control device (10) subjects the gas valve which is integrated in the gas line to open-loop or closed loop control in a modulating manner.

## Revendications

1. Chauffe-eau, avec un brûleur à gaz permettant de mettre à disposition la chaleur nécessaire au chauffage de l'eau, un flux de gaz à amener au brûleur à gaz pouvant être réglé par un dispositif de commande (10) réglable et/ou commandable via une soupape de gaz, un courant d'actionnement du dispositif de commande (10) étant mis à disposition par un générateur servant de source de courant, ledit générateur étant intégré dans une conduite d'eau et générant, à partir de l'énergie de l'écoulement de l'eau à chauffer et/ou chauffée, un flux servant à actionner le dispositif de commande, avec un circuit de redresseur (11) connecté entre le générateur et le dispositif de commande (10), permettant de convertir un courant alternatif produit par le générateur en un courant continu servant à actionner le dispositif de commande et de charger une batterie, **caractérisé par** la présence d'un circuit de charge (19) servant à charger la batterie (18) chargeable, le circuit de charge (18) ne chargeant la batterie (19) que lorsque le courant généré par le générateur est supérieur au courant nécessaire au fonctionnement du dispositif de commande (10).

2. Chauffe-eau selon la revendication 1, **caractérisé en ce que** le circuit de charge (19) comprend au moins un transistor (20), une résistance (21) et de préférence deux diodes (22, 23), un circuit base-émetteur d'un transistor (20) étant connecté en série par rapport à une diode de Zener (23) ou à un régulateur de shunt servant de diode de Zener et ce circuit en série étant connecté parallèlement au dispositif de commande (10).

3. Chauffe-eau selon la revendication 2, **caractérisé en ce que** la cathode de la diode de Zener (23) est connectée à la base du transistor (20).

4. Chauffe-eau selon la revendication 2 ou 3, **caractérisé en ce qu'**une résistance (21) est connectée parallèlement au circuit base-émetteur du transistor (20).

5. Chauffe-eau selon l'une quelconque des revendications 2 à 4 ou plusieurs d'entre elles, **caractérisé en ce qu'**un circuit collecteur-base du transistor (20) est connecté en série par rapport à une diode de Zener (23) ou à un régulateur de shunt servant de diode de Zener, ce circuit en série étant connecté parallèlement à la batterie (18).

6. Chauffe-eau selon la revendication 5, **caractérisé en ce qu'**une diode (22) est connectée entre le collecteur du transistor (20) et la batterie (18) de telle sorte que l'anode de la diode (22) s'agrippe au collecteur du transistor (20) et que la cathode de la diode (22) s'agrippe à un pôle de la batterie (18).

7. Chauffe-eau selon l'une quelconque des revendications 1 à 6 ou plusieurs d'entre elles, **caractérisé en ce que** le dispositif de commande (10) commande et/ou règle la soupape de gaz intégrée dans la conduite de gaz.
